# EUROPÄISCHE PATENTSCHRIFT

(11) **EP 0 146 070 B1**
(45) Veröffentlichungstag und Bekanntmachung des Hinweises auf die Patenterteilung: **19.07.1989**
(21) Anmeldenummer: 84114680.6
(22) Anmeldetag: 03.12.1984
(51) Int. Cl.: B41J 29/42, B65H 23/032, H04N 1/06

(54) **Vorrichtung in Zeilendruckeinrichtungen zur Abtastung des Aufzeichnungsträgers**
Record carrier scanning device for line printers
Dispositif de lecture du support d'information dans les imprimantes ligne par ligne

(30) Priorität: 13.12.1983 DE 3345030
(43) Veröffentlichungstag der Anmeldung: 26.06.1985
(73) Patentinhaber: SIEMENS AKTIENGESELLSCHAFT, 80333 München (DE)
(72) Erfinder: Brandner, Alois, Dipl.-Ing. (FH), D-8000 München (DE)

(56) Entgegenhaltungen:
- DE-B- 2 748 266
- US-A- 4 146 797

## Beschreibung

Die Erfindung betrifft eine Vorrichtung in Druckeinrichtungen gemäß dem Oberbegriff des Patentanspruches 1.

Vorrichtungen der eingangs genannten Art sind allgemein bekannt und mit Erfolg zur Anwendung gelangt. So wird in der DE-OS 29 51 934 eine Vorrichtung in Druckeinrichtungen mit einem zeilenweise entlang von einem Aufzeichnungsträger bewegten Schreibkopf beschrieben, bei dem im Schreibkopf eine Abtasteinrichtung aus einer Strahlungsquelle und einer fotoelektrischen Empfangseinrichtung zum Abtasten der Ränder des Aufzeichnungsträgers vorgesehen ist. Die Abtastung selbst erfolgt dabei impulsweise, wobei der Aufzeichnungsträger über eine Reflektionsfläche geführt ist, die den von der Strahlungsquelle ausgehenden Lichtstrahl - in dem Bereich der Reflexionsfläche die nicht vom Papier abgedeckt ist auf die Empfangseinrichtung umlenkt.

Als Strahlungsquelle wird dabei eine lichtemittierende Leuchtdiode verwendet, die einen relativ stark fokussierten Lichtstrahl abgibt, der nach Umlenkung durch die Reflektionsfläche von einem Fototransistor empfangen wird.

Ein wesentliches Problem bei derartigen Fotoabtastern besteht nun darin, daß sie relativ toleranzempfindlich sind, das bedeutet, daß geringfügige Abweichen der Lage der Reflektionsfläche von ihrer Sollage dazu führen, daß der Abtaststrahl nicht mehr in seiner vollen Intensität den Empfänger erreicht, was zu Fehlinterpretationen und Fehlschaltungen im Bereich der nachverarbeitenden Elektronik führen kann. Da die Reflektionsfläche bei derartigen Einrichtungen in dem Bereich der Schreibwalze angeordnet sein muß und der Aufzeichnungsträger über die Reflektionsfläche geführt ist, kann es dadurch leicht zu Verschwenkungen bzw. örtlichen den Lichtstrahl ablenkenden Verspannungen auf der Reflektionsfläche kommen.

Bei der Verwendung von Leuchtdioden und Fototransistoren innerhalb von Abtasteinrichtungen ist es üblich, den Sensorflächen bzw. den nichtemittierenden Flächen optische Systeme z. B. Linsen vor- oder nachzuschalten um entweder das auszusendende Licht zu bündeln oder aber das empfangene Licht auf die eigentliche Rezeptorfläche des Empfängers zu konzentrieren.

So wird z. B. in der US-PS 3 739 177 eine Abtasteinrichtung zum Erkennen der Ränder einer Papierbahn beschrieben, bei der als Strahlungsquelle eine Lampe vorgesehen ist, der eine Sammellinse zugeordnet ist, die das von der Lampe ausgehende Licht bündelt und der Abtastregion zuführt. Auf der Empfängerseite wiederum ist dem Fotoelement eine Sammellinse vorgeschaltet, die das von der Abtastfläche reflektierte Licht sammelt und auf die Rezeptorfläche des Fotoelementes konzentriert.

Aufgabe der Erfindung ist es, eine Vorrichtung der eingangs genannten Art bereitzustellen, die toleranzunempfindlich ist und einfach im Aufbau. Geringfügige Richtungsschwankungen des Abtaststrahles sollen sich dabei nicht auf die Funktionsfähigkeit der Vorrichtung auswirken können.

Diese Aufgabe wird bei einer Vorrichtung der eingangs genannten Art gemäß dem kennzeichnenden Teil des ersten Patentanspruches gelöst.

Vorteilhafte Ausführungsformen der Erfindung sind in den Unteransprüchen gekennzeichnet.

Dadurch das der Empfangseinrichtung vorgeschaltet ein Sammellinsensystem derart angeordnet ist, daß sich ihr Brennpunkt in der unmittelbaren Umgebung der Reflektionsfläche befindet, so daß sie den Umlenkbereich des Abtaststrahles flächig auf die Empfangseinrichtung projiziert, ergibt sich eine gegenüber Richtungsschwankungen des Abtaststrahles toleranzunempfindliches Abtastsystem. Auslenkungen der Reflektionsfläche, bedingt z. B. durch Druck des Aufzeichnungsträgers, werden von dem Sammellinsensystem erfaßt und führen zu keiner Beeinträchtigung der Funktion. Das bei einer vorteilhaften Ausführungsform der Erfindung als einzelne Sammellinse ausgebildete Linsensystem vergrößert dabei den Funktionsbereich der Abtasteinrichtung.

Eine Ausführungsform der Erfindung ist in den Zeichnungen dargestellt und wird im folgenden beispielsweise näher beschrieben. Es zeigen
Fig. 1 eine Schnittdarstellung der Abtasteinrichtung und
Fig. 2 eine schematische Darstellung einer Zeilendruckeinrichtung mit einem Schreibkopf mit zugehöriger Tasteinrichtung.

Eine in der Fig. 2 schematisch dargestellt Druckeinrichtung enthält einen Druckerwagen 1 mit darauf angeordnetem Druckkopf 2 der z. B. einen Nadeldruckkopf oder einen Tintenschreibkopf sein kann und einer optoelektronischen Abtasteinrichtung 3. Die optoelektrische Abtasteinrichtung 3 dient dazu einen über eine Schreibwalze 4 gespannten Aufzeichnungsträger 5 hinsichtlich seiner Ränder abzutasten. Diese Abtastung erfolgt z. B. dadurch, daß vor Beginn des eigentlichen Schreibens der Druckkopf aus der mit POS1 bezeichneten Lage in die mit POS2 bezeichnete Lage geführt wird und damit die örtliche Lage der seitliche Ränder bestimmt. Die Position des linken Randes wird über die Druckersteuerung DS dann in eine Speichereinrichtung S eingespeichert und der Druckkopf 2 bei Beginn des Schreibbetriebes über den Druckerwagenantrieb DWA entsprechend positioniert.

Die eigentliche Abtastung erfolgt entsprechend der Darstellung der Fig. 1 dadurch, daß ausgehend von einer als Leuchtdiode ausgebildeten Strahlungsquelle 6 ein fokussierter Abtaststrahl auf eine in der Umgebung der Schreibwalze hinter dem Aufzeichnungsträger 5 angebrachte, sich über die gesamte Breite der Schreibwalze erstreckende Reflektionsfläche 7 gerichtet wird, von der er dann umgelenkt wird und über eine Sammellinse 8 auf einen Fotoempfänger (Fototransistor) 9 auftrifft. Bei der Reflektionsfläche 7 handelt es sich dabei um eine polierte Metallbahn, die sich bei Druckern mit Nadeldruckkopf unterhalb der Schreibwalze entlang der Schreibwalze 4 erstreckt. Bei Tintenstrahldruckern kann unter Umständen die Schreibwalze 4 vollständig entfallen und die Reflektionsfläche 7 selbst als Druckgegenlager dienen. Trifft ein von der Strahlungsquelle 6 ausgehender Lichtstrahl auf den Aufzeichnungsträger (z. B. Papier), so wird durch das verminderte Reflektionsvermögen des Papiers der Lichtstrahl stark gedämpft oder unterbrochen. Durch die Verwendung einer Reflektionsfläche werden also immer die gleichen Reflektionsbedingungen für die Abtastung erreicht. Da das Papier 5 entsprechend der Darstellung der Fig. 2 über die Reflektionsfläche 7 geführt werden muß, kann es leicht zu Verformungen der Reflektionsfläche 7 kommen. Dies führt unter Umständen zu einer nicht gewünschten Auslenkung des Abtaststrahls. Ordnet man nun im Strahlungsgang der Abtasteinrichtung vor dem Lichtempfänger 9 eine Sammellinse 8 an, deren einer Brennpunkt F sich auf der Reflektionsfläche 7 befindet, so kann die Reflektionsfläche 7 um den Winkel verschwenkt werden, ohne daß sich das auf die Funktion der Abtasteinrichtung auswirkt. Die Sammellinse 8 projiziert dabei den Umlenkbereich F des Abstaststrahles flächig auf die Empfangseinrichtung 9. Dabei wird aus dem relativ kleinen Umlenkbereich F auf der Reflektionsfläche zwischen der Sammellinse 8 und der Empfangseinrichtung 9 ein Strahlenkegel 10. Die Querschnittsfläche (Projektionskegelschnittfläche) bzw. der Durchmesser des Strahlenkegels 10 ist nun so bemessen, daß sie eine hier mit 11 bezeichnete wirksame Rezeptionsfläche der Empfangseinrichtung vollständig abdeckt. Die wirksame Rezeptionsfläche der Empfangseinrichtung 9 kann dabei ebenfalls die Eingangsöffnung einer Sammellinse sein. Als Sammellinse 8 kann bei entsprechender Größe der Rezeptionsfläche auch eine bikonvexe Linse verwendet werden oder aber wie bei der Sammemllinse nach Fig. 1 eine Linse mit unterschiedlichen Krümmungsflächen und damit verschiedenen Brennweiten.

Eine derart ausgestaltete Abtasteinrichtung erweitert den Empfangsbereich des Fototransistors 9 in so großem Maße, daß auch bei starken Form-und Lageabweichungen der Reflexionsfläche 7 zum Abtaster auf eine Justierung der Reflexionsfläche verzichtet werden kann.

Die Abtasteinrichtung 3 dient nun nicht allein der Feststellung der seitlichen Ränder des Aufzeichnungsträgers sondern auch der Abdruckunterbindung wenn Beschädigungen des Aufzeichnungsträgers vorliegen.

Während des Druckbetriebes, bei dem sich der Druckkopf 2, der z. B. ein Tintenstrahldruckkopf sein kann, ausschließlich über den Aufzeichnungsträger 5 bewegt, wird die Abtasteinrichtung 3 nicht abgeschaltet sondern zur Feststellung von örtlichen Beschädigungen weiterhin in Betrieb gehalten. Stellt nun die Abtasteinrichtung 3 ein derartige Beschädigung fest, wird in dem Bereich der Beschädigung der Abdruck über die Drucksteuerung DS unterbunden. Dadurch wird ein Verschmutzen der Schreibwalze bzw. der Spiegelleiste verhindert. Bei der Verwendung von Druckeinrichtungen z. B. als Nachrichten-Terminals muß nun - bei festgestellter Beschädigungen - über eine Wameinrichtung W (z. B. eine Lampe) angezeigt werden, daß ein Teil der im Speicher 8 gespeicherten Nachricht nicht abgeordnet werden konnte.

## Patentansprüche

1. Vorrichtung an Druckeinrichtung mit einem zeilenweise entlang von einem, über eine Reflektionsfläche geführten Aufzeichnungsträger bewegten Druckkopf und einer mit dem Druckkopf gekoppelten Abtasteinrichtung aus einer Strahlungsquelle und einer fotoelektrischen Empfangseinrichtung zum Abtasten des Aufzeichnungsträgers durch Aussenden eines über die Reflektionsfläche in Abhängigkeit vom Vorhandensein des Aufzeichnungsträgers auf die Empfangseinrichtung umgelenkten Abtaststrahles, dadurch gekennzeichnet, daß vor der Empfangseinrichtung (9) ein Sammellinsensystem (8) derart angeordnet ist, daß sich dessen einer Brennpunkt (F) in der unmittelbaren Umgebung der Reflektionsfläche (7) befindet, so daß das Sammellinsensystem (8) diesen Umlenkbereich des Abtaststrahles auf der Reflektionsfläche flächig auf die Empfangseinrichtung (9) projiziert.

2. Vorrichtung nach Anspruch 1, dadurch gekennzeichnet, daß das Sammellinsensystem aus einer einzigen Sammellinse (8) besteht.

3. Vorrichtung nach einem der Ansprüche 1 oder 2, dadurch gekennzeichnet, daß die Projektionskegelschnittfläche (10) des Sammellinsensystem (8) die wirksame Rezeptionsfläche (11) der Empfangseinrichtung (9) abdeckt.

4. Vorrichtung nach einem der Ansprüche 1 bis 3, dadurch gekennzeichnet, daß die Abtasteinrichtung (3) mit einer den Druckkopf (2) ansteuemden Drucksteuereinrichtung (DS) in Verbindung steht und daß die Druckersteuereinrichtung (DS) derart ausgestaltet ist, daß sie in Abhängigkeit von einem durch die Abtasteinrichtung (3) generierten Abtastsignal den Abdruck über den Druckkopf (2) freigibt oder unterbindet.

5. Vorrichtung nach Anspruch 4, dadurch gekennzeichnet, daß mit der Druckersteuerung (DS) eine Wameinrichtung (W) in Verbindung steht und daß die Wameinrichtung (W) dann ausgelöst wird, wenn während des Druckvorganges eine Abdruckunterbindung z. B. wegen einer Beschädigung des Aufzeichnungsträgers (5) über die Abtasteinrichtung (3) erfolgt.

## Claims

1. Device on a printer with a print head, which is moved line-by-line along a recording carrier guided over a reflective surface, and a scanning means, which is coupled to the print head and comprises a radiation source and a photoelectric receiving means for the scanning of the recording carrier by emission of a scanning beam, which is deflected by the reflective surface to the receiving means dependently on the presence of the recording carrier, characterized in that a convergent lens system (8) is arranged in front of the receiving means (9) in such a way that its one focal point (F) is in the direct vicinity of the reflective surface (7), so that the convergent lens system (8) projects this deflection region of the scanning beam on the reflective surface two-dimensionally onto the receiving means (9).

2. Device according to Claim 1, characterized in that the convergent lens system consists of a single convergent lens (8).

3. Device according to one of Claims 1 or 2, characterized in that the projection cone sectional area (10) of the convergent lens system (8) covers the effective receptive surface (11) of the receiving means (9).

4. Device according to one of Claims 1 to 3, characterized in that the scanning means (3) is in connection with a printer control means (DS), controlling the print head (2), and in that the printer control means (DS) is designed in such a way that it enables or inhibits the print via the print head (2) dependently on a scanning signal generated by the scanning means (3).

. 5. Device according to Claim 4, characterized in that a warning means (W) is in connection with the printer control (DS) and in that the warning means (W) is triggered whenever a print inhibit takes place via the scanning means (3) during the printing operation, for example due to damage to the recording carrier (5).

## Revendications

1. Dispositif pour des imprimantes comportant une tête d'impression déplacée ligne par ligne le long d'un support d'enregistrement guidé sur une surface réfléchissante, ainsi qu'un dispositif de balayage couplé à la tête d'impression et constitué par une source de rayonnement et par un dispositif photoélectrique de réception en vue de balayer le support d'enregistrement par l'émission d'un rayonnement de balayage dévié par la surface réfléchissante sur le dispositif de réception, en fonction de la présence d'un support d'enregistrement, caractérisé par le fait que devant le dispositif de réception (9) est disposé un système à lentille convergente (8) de manière qu'un foyer (F) de ce système se situe dans l'environnement immédiat de la surface réfléchissante (7), afin que le système à lentille convergente projette cette zone de déviation du rayonnement de balayage de la surface réfléchissante, suivant une surface sur le dispositif de réception (9).

2. Dispositif selon la revendication 1, caractérisé par le fait que le système à lentille convergente est constitué par une lentille convergente unique (8).

3. Dispositif selon l'une des revendications 1 ou 2, caractérisé par le fait que la surface de la coupe du cône de projection (10) du système à lentille convergente (8) recouvre la surface efficace de réception (11) du dispositif de réception (9).

4. Dispositif selon l'une des revendications 1 à 3, caractérisé par le fait que le dispositif de balayage (3) est relié à un dispositif de commande de l'impression (DS) susceptible d'attaquer la tête d'impression (2), et que ledit dispositif de commande de l'imprimante (DS) est réalisé de telle façon qu'elle autorise ou interdit l'impression à l'aide de la tête d'impression (2), en fonction d'un signal de balayage engendré par le dispositif de balayage (3).

5. Dispositif selon la revendication 4, caractérisé par le fait qu'avec la commande de l'imprimante (DS) est relié un dispositif d'avertissement (W), et que le dispositif d'avertissement (W) est déclenché si, pendant le processus d'impression, une interdiction d'impression intervient par l'intermédiaire du dispositif de balayage (3), par exemple en raison d'un endommagement causé au support d'enregistrement (5).
